# EUROPÄISCHE PATENTSCHRIFT

(11) **EP 1 712 371 B1**
(45) Veröffentlichungstag und Bekanntmachung des Hinweises auf die Patenterteilung: **22.08.2007**
(21) Anmeldenummer: 06001188.9
(22) Anmeldetag: 20.01.2006
(51) Int. Cl.: B42F 7/02

(54) **Mappe mit Stirnseitenkappen**
Folder with front face panels
Chemise avec panneaux frontaux

(30) Priorität: 11.04.2005 DE 202005005788 U
(43) Veröffentlichungstag der Anmeldung: 18.10.2006
(73) Patentinhaber: Achilles Präsentationsprodukte GmbH, 29227 Celle (DE); Medien Stark e.K., 85049 Ingolstadt (DE)
(72) Erfinder: Stark, Nikolaus, 85049 Ingolstadt (DE); Görgens, Karl, 38112 Braunschweig (DE)
(74) Vertreter: Lins, Edgar

(56) Entgegenhaltungen:
- EP-A- 1 219 465
- BE-A6- 1 012 761
- DE-U1- 20 018 477

## Beschreibung

Die Erfindung betrifft eine Mappe, gebildet aus einem Kartonzuschnitt mit einer Vorderwand, einer unteren schmalen Wand, einer Rückwand, einer oberen schmalen Wand und einer Deckelwand, die über die Vorderwand ragt und an der Vorderwand mit Verschlussmitteln festlegbar ist, und mit Stirnseitenkappen aus Kunststoff, die jeweils ein im Wesentlichen ebenes Wandstück und einen senkrecht dazu stehenden, Kanten der aneinander anschließenden Vorderwand, unteren schmalen Seitenwand und Rückwand übergreifenden Rand aufweisen, der im Bereich von Vorderwand und Rückwand Teil je einer Nut ist, mit der die Stirnseitenkappe die Kanten von Vorderwand und Rückwand klemmend einfasst.

Eine derartige Mappe ist durch DE 200 18 477 U1 bekannt. Diese hat den Vorteil, dass aus dem Kartonzuschnitt die einen geschlossenen Mantel bildenden Wände der Mappe gefaltet werden und dass die durch den Kartonzuschnitt nicht abgedeckten Stirnseiten durch Stirnseitenkappen gebildet werden, die darüber hinaus die gefalteten Wände des kartonzuschnitts in der gewünschten Form halten. Dabei ist zweckmäßigerweise die Vorderwand nur etwa halb so lang wie die Rückwand ausgebildet, um das Einstecken von Schriftgut o. ä. in die Mappe zu erleichtern. Die Mappe wird dadurch geschlossen, dass die Deckelwand auf der Außenseite der Vorderwand anliegt und dort mit den Verschlussmitteln festlegbar ist. Als Verschlussmittel kommen Klettverschlussflächen, eine durch Öffnungen gezogene Kordel, Druckknöpfe usw. in Frage.

Die bekannte Mappe lässt sich somit sehr einfach produzieren, in ästhetisch ansprechender Weise ausbilden und gut handhaben.

Der vorliegenden Erfindung liegt die Aufgabe zugrunde, eine Mappe der eingangs erwähnten Art unter Beibehaltung der genannten Vorteile weiter zu verbessern.

Zur Lösung dieser Aufgabe ist erfindungsgemäß eine Mappe der eingangs erwähnten Art dadurch gekennzeichnet, dass die Stirnseitenkappen einen das Wandstück über den Rand hinaus fortsetzenden Ansatz zur seitlichen Überdeckung der Deckelwand im geschlossenen Zustand aufweisen.

Erfindungsgemäß werden somit die Stirnseitenkappen dahingehend modifiziert, dass sie einen das Wandstück verlängernden Steg jenseits des Randes aufweisen, der über die Vorderwand hinausragt, und zwar vorzugsweise um ein solches Maß, das der Materialstärke der Deckelwand entspricht. Dadurch ist sichergestellt, dass die Deckelwand im geschlossenen Zustand durch die Stirnseitenkappen seitlich eingefasst wird, sodass ein Abstoßen der Kanten der Deckelwand im geschlossenen Zustand der Mappe vermieden wird. Dabei können die Stirnseitenkappen und die geschlossene Deckelwand bündig miteinander abschließen, sodass neben dem Kantenschutz auch ein ästhetisch vorteilhafter Gesamteindruck entsteht.

In einer bevorzugten Ausführungsform der Erfindung ist das Wandstück der Stirnseitenkappen ferner über die Länge der Nuten so verlängert, dass auch die obere schmale Wand von den Stirnseitenkappen seitlich abgedeckt wird. Der Kartonzuschnitt wird im Bereich der oberen Stirnseitenwand nicht von den Stirnseitenkappen geführt, da dadurch die Öffnungsbewegung der Deckelwand behindert werden würde. Durch die erfindungsgemäße Verlängerung des Wandstücks wird dennoch erreicht, dass auch die obere schmale Wand von den Stirnseitenkappen seitlich eingefasst - und damit im geschlossenen Zustand geschützt - wird.

In Anpassung an die vorzugsweise kürzer ausgebildete Vorderwand können auch die Nuten der Stirnseitenkappen für die Vorderwand kürzer als die Nuten für die Rückwand ausgebildet sein.

Die erfindungsgemäßen Stirnseitenkappen für die linke und die rechte Seite einer Mappe sind voneinander verschieden und spiegelsymmetrisch zueinander ausgebildet.

Die Erfindung soll im Folgenden anhand eines in der Zeichnung dargestellten Ausführungsbeispiels näher erläutert werden. Es zeigen:
- Figur 1 -: eine geöffnete Mappe, gebildet aus einem Kartonzuschnitt und seitlichen Stirnseitenkappen
- Figur 2 -: eine Draufsicht auf die Mappe gemäß Figur 1 im geschlossenen Zustand
- Figur 3 -: eine Vorderansicht einer Stirnseitenkappe
- Figur 4 -: eine Seitenansicht der Stirnseitenkappe gemäß Figur 3
- Figur 5 -: eine Ansicht der Stirnseitenkappe gemäß Figur 3 von unten
- Figur 6 -: eine Ansicht der Stirnseitenkappe gemäß Figur 3 von oben
- Figur 7 -: eine Vorderansicht auf die andere Stirnseitenkappe der Mappe gemäß Figur 3.

Figur 1 lässt in einer Draufsicht eine Vorderwand 1 erkennen, an die sich um 90° abgewinkelt eine untere schmale Wand 2 und wiederum um 90° abgewinkelt eine Rückwand 3 anschließen. An die Rückwand 3 schließt sich eine obere schmale Wand 4 und eine Deckelwand 5 an. Die gewünschte Faltung wird durch Rillungen 6 ermöglicht, die in Figur 1 am Übergang von der Vorderwand zur unteren schmalen Wand 2 und von der Rückwand 3 zur oberen schmalen Wand 4 und zur Deckelwand 5 erkennbar sind.

Auf der Innenseite der Deckelwand 5 ist ein Inlay aus kaschierter Pappe (1,9 mm stark) aufgeklebt. Darin ist eine gestanzte Ausnehmung 7 für eine CD-Halterung 8 vorgesehen. Die Vorderwand 1 und die Deckelwand 5 sind mit gegenpolig ausgebildeten Magneten 9 versehen, mit denen die Deckelwand 5 auf der Außenseite der Vorderwand 1 festlegbar ist.

Die Mappe wird vervollständigt durch Stirnseitenkappen 10, 11, die die Vorderwand 1, die untere schmale Wand 2 und die Rückwand 3 an deren Kanten mit einem Rand 12 übergreifen und die Mappe mit einem im Wesentlichen ebenen Wandstück 13 seitlich abschließen.

Figur 2 zeigt die Mappe gemäß Figur 1 im geschlossenen Zustand, in der somit die Deckelwand 5 auf die Außenseite der Vorderwand 1 geklappt ist. Dabei ist erkennbar, dass die Deckelwand 5 auf dem Rand 12 der Stirnseitenkappen 10, 11 aufliegt, im Übrigen jedoch von den Stirnseitenkappen 10, 11 seitlich eingefasst ist.

Die Figuren 3 bis 6 verdeutlichen den Aufbau der Stirnseitenkappe 10, die als einstückiges Spritzteil aus Kunststoff hergestellt ist.

Die Stirnseitenkappe 10 besteht aus einem im Wesentlichen ebenen Wandstück 14, das in der Ansicht der Figur 3 eine Rückwand bildet. Von dem Wandstück 14 erstreckt sich senkrecht dazu stehend der Rand 12, der die Vorderwand 1, die untere schmale Wand und die Rückwand 3 außen an deren Kanten übergreift. Demgemäß verläuft der Rand 12 in einer U-Form mit ungleich langen Schenkeln, die den ungleichen Längen von Vorderwand und Rückwand 3 Rechnung tragen.

Parallel zu dem Rand 12 verläuft im Bereich der Vorderwand 1 ein Steg 15, der mit dem Rand 12 eine Nut 16 für die klemmende Aufnahme der Vorderwand 1 bildet. In entsprechender Weise verläuft im Bereich der Rückwand 3 parallel zu dem Rand 12 ein Steg 17, der hier zusammen mit dem Rand 12 eine Nut 18 bildet.

Die Seitenansicht in Figur 4 verdeutlicht, dass die klemmende Wirkung der Nut 18 und ggf. der Nut 16 durch die Nut 18, 16 verengende Vorsprünge 19 unterstützt werden kann.

Die Ansichten der Figur 3 und Figur 4 machen deutlich, dass das Wandstück 14 im Bereich der Vorderwand mit einem stegartigen Ansatz 20 jenseits des Randes 12 fortgesetzt ist, sodass das Wandstück 14 den Rand 12 im Bereich der vorderen Seitenwand seitlich überragt, und zwar im Wesentlichen in der Materialdicke des Kartonzuschnitts, also auch der Deckelwand 5. Die Breite des stegförmigen Ansatzes 20 entspricht somit im Wesentlichen der Breite der Nuten 16, 18, deren Breite im Wesentlichen der Materialstärke der Vorderwand 1 bzw. Rückwand 3 entsprechen müssen.

Die Darstellungen der Figuren 3, 5 und 6 zeigen ferner, dass das Wandstück 14 auf der der schmalen unteren Wand 2 gegenüberliegenden Seite über die Länge der Nut 18 fortgesetzt ist und somit einen über die Nut 18 ragenden Vorsprung 21 ausbildet. Demgemäß fasst die Stirnseitenkappe 10 den Kartonzuschnitt auch im Bereich der oberen schmalen Wand 4 seitlich ein.

Figur 7 verdeutlicht, dass die auf der anderen Seite der Mappe liegende Stirnseitenkappe 11 in gleicher Weise wie die Stirnseitenkappe 10, jedoch spiegelsymmetrisch zu dieser ausgebildet ist.

## Patentansprüche

1. Mappe, gebildet aus einem Kartonzuschnitt mit einer Vorderwand (1), einer unteren schmalen Wand (2), einer Rückwand (3), einer oberen schmalen Wand (4) und einer Deckelwand (5), die über die Vorderwand (1) ragt und an der Vorderwand (1) mit Verschlussmitteln (9) festlegbar ist, und mit Stirnseitenkappen (10, 11) aus Kunststoff, die jeweils ein im Wesentlichen ebenes Wandstück (14) und einen senkrecht dazu stehenden, Kanten der aneinander anschließenden Vorderwand (1), unteren schmalen Seitenwand (2) und Rückwand (3) übergreifenden Rand (12) aufweisen, der im Bereich von Vorderwand (1) und Rückwand (3) Teil je einer Nut (16, 18) ist, mit der die Stirnseitenkappe (10, 11) die Kanten von Vorderwand (1) und Rückwand (3) klemmend einfasst, **dadurch gekennzeichnet, dass** die Stirnseitenkappen (10, 11) einen das Wandstück (14) über den Rand (12) hinaus fortsetzenden Ansatz (20) zur seitlichen Überdeckung der Deckelwand (5) im geschlossenen Zustand aufweisen.

2. Mappe nach Anspruch 1, **dadurch gekennzeichnet, dass** das Wandstück (14) ferner über die Länge der Nuten (16, 18) so verlängert ist, dass auch die obere schmale Wand (4) von den Stirnseitenkappen (10, 11) seitlich abgedeckt ist.

3. Mappe nach Anspruch 1 oder 2, **dadurch gekennzeichnet, dass** sich die Vorderwand (1) nur über einen Teil der Länge der Rückwand (3) erstreckt.

4. Mappe nach Anspruch 3, **dadurch gekennzeichnet, dass** die Nut (16) der Stirnseitenkappe (10, 11) für die Vorderwand (1) kürzer als die Nut (18) für die Rückwand (3) ausgebildet ist.

5. Mappe nach einem der Ansprüche 1 bis 4, **dadurch gekennzeichnet, dass** der Ansatz (20) eine Breite aufweist, die der Materialstärke der Deckelwand (5) entspricht.

## Claims

1. Folder, formed from a carton blank having a front wall (1), a lower narrow wall (2), a rear wall (3), an upper narrow wall (4) and a lid wall (5), which projects over the front wall (1) and is capable of being secured to the front wall (1) with fastening means (9), and with end caps (10, 11) made of plastic, each of which exhibits an essentially smooth wall section (14) and, oriented perpendicularly thereto, a border (12) engaging over edges of the mutually connected front wall (1), lower narrow side wall (2) and rear wall (3), which border in each case, in the area of the front wall (1) and the rear wall (3), is part of a groove (16, 18) with which the end cap (10, 11) frames the edges of the front wall (1) and the rear wall (3) in a clamping manner, **characterized in that** the end caps (10, 11) exhibit a shoulder (20) providing a prolongation of the wall section (14) beyond the border (12) for the lateral covering of the lid wall (5) in the closed state.

2. Folder according to Claim 1, **characterized in that** the wall section (14) is further extended over the length of the grooves (16, 18) to such an extent that the upper narrow wall (4) is also covered laterally by the end caps (10, 11).

3. Folder according to Claims 1 or 2, **characterized in that** the front wall (1) only extends over a part of the length of the rear wall (3).

4. Folder according to Claim 3, **characterized in that** the groove (16) of the end cap (10, 11) for the front wall (1) is of shorter configuration than the groove (18) for the rear wall (3).

5. Folder according to one of Claims 1 to 4, **characterized in that** the shoulder (20) exhibits a width which corresponds to the material thickness of the lid wall (5).

## Revendications

1. Chemise, réalisée en carton découpé comportant une paroi de devant (1), une paroi inférieure mince (2), une paroi dorsale (3), une paroi supérieure mince (4) et une paroi de couverture (5) qui fait saillie au dessus de la paroi de devant (1) et peut être immobilisée sur la paroi de devant (1) par des moyens de verrouillage (9) et comportant des capuchons de côtés frontaux (10, 11) en matière synthétique, qui présentent chacun un élément de paroi (14) sensiblement plan et un bord (12) disposé perpendiculairement à cet élément de paroi, recouvrant des bords de la paroi de devant (1), de la paroi latérale inférieure mince (2) et de la paroi dorsale (3) qui se joignent l'un à l'autre, bord qui, dans la zone de la paroi de devant (1) et de la paroi dorsale (3) est chaque fois une partie de rainure (16, 18) avec laquelle le capuchon de côtés frontaux (10, 11) entoure avec serrage les bords de la paroi dorsale (3) est chaque fois une partie de rainure (16, 18) avec laquelle le capuchon de côtés frontaux (10,11) entoure avec serrage les bords de la paroi dorsale (3), **caractérisée en ce que** les capuchons des côtés frontaux (10, 11) présentent un embout protubérant (20) s'étendant au dessus du bord (12) à partir de l'élément de paroi (14) pour recouvrir latéralement la paroi de couverture (5) dans un état fermé.

2. Chemise selon la revendication 1, **caractérisée en ce que** l'élément de paroi (14) est en outre prolongé au dessus de la longueur des rainures (16, 18) de telle sorte que la paroi supérieure mince (4) est également recouverte latéralement par les capuchons des côtés frontaux (10, 11).

3. Chemise selon la revendication 1 ou 2, **caractérisée en ce que** la paroi de devant (1) s'étend seulement sur une partie de la longueur de la paroi dorsale (3).

4. Chemise selon la revendication 3, **caractérisée en ce que** la rainure (16) du capuchon de côté frontal (10, 11) pour la paroi de devant (1) est réalisée pour être plus courte que la rainure (18) pour la paroi dorsale (3).

5. Chemise selon l'une des revendications 1 à 4, **caractérisée en ce que** l'embout (20) présente une largeur correspondant à l'épaisseur du matériau de la paroi de couverture (5).
